# EUROPÄISCHE PATENTSCHRIFT

(11) **EP 0 169 831 B1**
(45) Veröffentlichungstag und Bekanntmachung des Hinweises auf die Patenterteilung: **31.08.1988**
(21) Anmeldenummer: 85890153.1
(22) Anmeldetag: 11.07.1985
(51) Int. Cl.: A43B 5/04

(54) **Skischuh**
Ski boot
Chaussure de ski

(30) Priorität: 13.07.1984 AT 2270/84
(43) Veröffentlichungstag der Anmeldung: 29.01.1986
(73) Patentinhaber: Sportschuhfabrik Dachstein International Anton Lintner, A-4591 Molln 44 (AT)
(72) Erfinder: Riedel, Tilo, D-8051 Massenhausen (DE)
(74) Vertreter: Schneck, Herbert, Dipl.-Phys., Dr.

(56) Entgegenhaltungen:
- EP-A- 0 111 822
- FR-A- 2 381 483
- FR-A- 2 514 621
- US-A- 3 883 964

## Beschreibung

Die Erfindung bezieht sich gemäß dem Oberbegriff des Anspruchs 1 auf einen Skischuh mit einer eine Sohle bildenden Schale und wenigstens einem im Vorfußbereich innerhalb der Schale angeordneten Futterstück, das zumindest einen sich entlang einer Seitenwand der Schale gegen die Sohle hin erstreckenden Lappen zur seitlichen Fußhalterung aufweist und gegenüber der Schale mittels eines Stelltriebes verstellbar ist. Ein derartiger Skischuh ist aus der EP-A-0 111 822 bekannt.

Um die Fußbewegung eines Skiläufers unmittelbar auf den Ski übertragen zu können, ist es erforderlich, den Fuß des Skiläufers in jenen Bereichen spielfrei im Schuh zu halten, über die entsprechende Führungskräfte auf den Schuh und über diesen auf den Ski übertragen werden sollen. Es ist daher notwendig, den Skischuh an die jeweilige Fußform anzupassen, was bei Schuhen mit einer im Vorfußbereich geschlossenen Schale besondere Maßnahmen erfordert. Zu diesem Zweck ist es bekannt (DE-A-3 236 259), zwischen der Schale und dem Innenschuh von der Sohle bis in den Ristbereich geführte Bänder vorzusehen, die mit Hilfe einer Spanneinrichtung gespannt werden können, so daß der Fuß durch diese Bänder innerhalb der Schale niedergehalten wird. Da diese Bänder im Übergangsbereich von der Sohle zur Seitenwand der Schale an der Schale befestigt sind, wird im wesentlichen die Höhe des Schuhs und nicht die Schuhbreite beeinflußt. Die Anpassung des Schuhs an die jeweilige Breite des Vorfußes ist aber für eine gute Skiführung wesentlich, was die bekannten Fußhalterungen dieser Art als nachteilig erscheinen läßt.

Wird die Fußhalterung durch zwei im Ristbereich gelagerte, quer zum Schuh gegengleich verstellbare Futterstücke erreicht, die entlang der Seitenwände der Schale gegen die Sohle vorragende Lappen aufweisen (AT-B-359 397), so kann zwar über eine gegengleiche Verstellung dieser Futterstücke der Schuh an die jeweilige Fußbreite angepaßt werden, doch ergeben sich wiederum Schwierigkeiten hinsichtlich der Kraftübertragung auf die Schale, weil sich die Lappen der Futterstücke höchstens in der äußersten Stellung an der Schale abstützen können und die Lagerung der Futterstücke für eine solche Kraftübertragung kaum geeignet ist, selbst wenn die Lappen biegesteif ausgebildet wären, was allerdings wegen der Gefahr von Druckstellen unerwünscht ist.

Um einerseits eine gute Fußhalterung in der Abfahrtsstellung und anderseits eine weitgehend freie Bewegungsmöglichkeit für ein Gehen zu sichern, ist es schließlich bekannt (EP-A-0 111 822), im Ristbereich des Skischuhs ein Futterstück vorzusehen, das über einen federbelasteten Druckbolzen aus einer Gehstellung in eine Abfahrtsstellung verstellt werden kann, in der auch der Schuhschaft in einer gewünschten Vorlageneigung verriegelt wird. Da dieses Futterstück jedoch lediglich der Höhe nach über den Druckbolzen verstellt wird, ist keine Möglichkeit gegeben, die Fußhalterung an die Breite des Vorfußes anzupassen.

Der Erfindung liegt somit die Aufgabe zugrunde, diese Mängel zu vermeiden und einen Skischuh der eingangs geschilderten Art so zu verbessern, daß mit einfachen Mitteln eine Fußhalterung sichergestellt werden kann, die nicht nur eine gute Einstellung hinsichtlich der Fußbreite erlaubt, sondern auch eine unmittelbare Kraftübertragung auf die Schale gewährleistet.

Die Erfindung löst die gestellte Aufgabe dadurch, daß die Seitenwand der Schale eine zur Sohle einwärts verlaufende Anlauffläche für den Lappen des Futterstückes aufweist und daß das Futterstück innerhalb der Schale im Sinne einer Bewegung des Lappens entlang der Anlauffläche über den Stelltrieb verstellbar ist.

Da sich das Futterstück über den seitlichen Lappen unmittelbar an der Schale abstützt, werden die vom Fuß auf den Lappen ausgeübten seitlichen Führungskräfte vom Lappen problemlos auf die Seitenwand der Schale übertragen. Trotz dieser bezüglich der Kräfteübertragung vorteilhaften Abstützung des die Schuhbreite bestimmenden Lappens ergibt sich eine einfache Verstellmöglichkeit des Lappens quer zum Schuh, weil die Seitenwand der Schale eine zur Sohle einwärts verlaufende Anlauffläche bildet, so daß bei einer Verstellung des Futterstückes entlang der Anlauffläche der sich an der Anlauffläche abstützende Lappen innerhalb der Schale seitlich versetzt wird. Die seitliche Verstellung des Futterstücklappens entlang einer Anlauffläche der Seitenwand der Schale bildet außerdem die Möglichkeit, den anatomischen Gegebenheiten besser Rechnung tragen zu können, weil die Anlauffläche in ihrem Verlauf entsprechend geformt werden kann. Voraussetzung für eine Seitenverstellung ist ja lediglich, eine ausreichende Neigung der Anlauffläche.

Obwohl bereits mit einer einseitigen Verstellung eine erhebliche Verbesserung der Fußhalterung erreicht werden kann, ist es vorteilhaft, wenn eine die Fußbreite betreffende Einstellmöglichkeit auf beiden Fußseiten vorgesehen ist, damit der Fuß innerhalb der Schale nicht verdreht wird. Eine solche beidseitige Einstellung kann in einfacher Weise dadurch sichergestellt werden, daß das Futterstück wenigstens zwei einander gegenüberliegende Lappen aufweist, die sich an Anlaufflächen der gegenüberliegenden Seitenwände der Schale abstützen. Zum Einstellen der Fußhalterung braucht das Futterstück lediglich durch einen Stelltrieb der Höhe nach verstellt zu werden, wobei die beiden Seitenlappen je nach der Verstellrichtung entlang der Anlaufflächen einwärts oder auswärts bewegt werden. Die Höhenverstellung eines solchen über den Ristbereich verlaufenden Futterstückes bietet außerdem die Möglichkeit, die Fußhalterung auch der Höhe nach anzupassen, weil im allgemeinen davon ausgegangen werden kann, daß ein schmälerer Fuß auch eine geringere Fußhöhe, insbesondere im Beriech der Zehenwurzeln, aufweist.

Um beim Aufweiten der Fußhalterung eine Rückstellkraft sicherzustellen, kann das Futterstück schließlich zumindest bereichsweise beigeelastisch ausgebildet sein, so daß die eigene Federkraft für ein entsprechendes Rückstellmoment der die Fußbreite bestimmenden, an den Anlaufflächen abgestützten Futterstücklappen sorgt.

In der Zeichnung ist der Erfindungsgegenstand in einem Ausführungsbeispiel schematisch dargestellt, und zwar wird ein erfindungsgemäßer Skischuh in einem vereinfachten Vertikalschnitt im Vorfußbereich gezeigt.

Der dargestellte Skischuh weist eine im Vorfußbereich geschlossene Schale 1 auf, die eine Sohle 2 bildet. Diese Schale 1 trägt einen im Bereich des Knöchelgelenkes engelenkten Schaft, der aus Übersichtlichkeitsgründen nicht dargestellt ist und in an sich bekannter Weise aus einem Schaftvorderteil und einer Fersenklappe zusammengesetzt ist, so daß der Fuß bei abgeschwenkter Fersenklappe in die starre Schale 1 eingeführt werden kann. Wegen des Fehlens von Schließlappen, die mit Hilfe von Spannverschlüssen gegeneinander gezogen werden können, kann die Schale 1 keine ausreichende Halterung für Füße unterschiedlicher Form und Größe bieten. Aus diesem Grunde ist innerhalb der Schale ein Futterstück 3 angeordnet, das im Vorfußbereich zwei seitliche Lappen 4 bildet, die den nicht dargestellten Innenschuh seitlich umfassen und die Schuhbreite bestimmen. Damit über die Lappen 4 der Schuh an unterschiedliche Fußbreiten angepaßt werden kann, stützen sich die Lappen 4 an zur Sohle 2 einwärts verlaufende Anlaufflächen 5 der Seitenwände 6 der Schale 1 ab, so daß bei einer Bewegung der Lappen 4 entlang der Anlaufflächen 5 diese Lappen 4 zwangsläufig eine Seitenverstellung mitmachen müssen.

Zum Verstellen der Lappen 4 ist das Futterstück mit einem Stelltrieb 7 verbunden, der aus einer im Ristbereich der Schale 1 drehbar, aber unverschiebbar gehaltenen Stellschraube 8 besteht, die in ein Muttergewinde 9 eines mit dem Futterstück 3 verbundenen Bügels 10 eingreift. Zum Verdrehen der Stellschraube 8 dient ein Griffstück 11, das um eine Achse 12 schwenkbar mit der Stellschraube 8 verbunden ist und in zwei um 180° gegeneinander versetzten Winkelstellungen zwischen zwei Leisten 13 der Schale 1 niedergeklappt werden kann, die das Griffstück 11 in der niedergeklappten Ruhelage gegen eine ungewollte Drehung sichern.

Wird der Stelltrieb 7 über das Griffstück 11 betätigt, so wird das Futterstück 3 der Höhe nach verstellt, was je nach der Drehrichtung ein Einwärts- oder Auswärtsbewegen der Lappen 4 des Futterstückes 3 zur Folge hat. Beim Niederdrücken des Futterstückes 3 werden nämlich die an den Anlaufflächen 5 der Seitenwände 6 der Schale 1 abgestützen Randbereiche der Lappen 4 entlang der Anlaufflächen 5 einwärts gedrückt, während sich bei einer gegensinnigen Verstellbewegung die Lappen 4 aufgrund der Eigenfederung des vorteilhaft biegeelastisch ausgebildeten Futterstückes 3 auseinanderbewegen.

Die Höhenverstellung des Futterstückes 3 erlaubt zusätzlich eine Anpassung der Fußhalterung an die Fußhöhe, wenn der Abstand des Futterstückes 3 vom Einlegekeil 14 der Sohle 2 entsprechend gewählt wird. Ist eine solche Anpassung über das Futterstück 3 nicht erwünscht, so braucht dieser Abstand nur ausreichend groß gewählt zu werden.

## Patentansprüche

1. Skischuh mit einer eine Sohle (2) bildenden Schale (1) und wenigstens einem im Vorfußbereich innerhalb der Schale (1) angeordneten Futterstück (3), das zumindest einen sich entlang einer Seitenwand (6) der Schale (1) gegen die Sohle (2) hin erstreckenden Lappen (4) zur seitlichen Fußhalterung aufweist und gegenüber der Schale (1) mittels eines Stelltriebes (7) verstellbar ist, dadurch gekennzeichnet, daß die Seitenwand (6) der Schale (1) eine zur Sohle (2) einwärts verlaufende Anlauffläche (5) für den Lappen (4) des Futterstückes (3) aufweist und daß das Futterstück (3) innerhalb der Schale (1) im Sinne einer Bewegung des Lappens (4) entlang der Anlauffläche (5) über den Stelltrieb (7) verstellbar ist.

2. Skischuh nach Anspruch 1, dadurch gekennzeichnet, daß das Futterstück (3) wenigstens zwei einander gegenüberliegende Lappen (4) aufweist, die sich an Anlaufflächen (5) der gegenüberliegenden Seitenwände (6) der Schale (1) abstützen.

3. Skischuh nach Anspruch 1 oder 2, dadurch gekennzeichnet, daß das Futterstück (3) durch den Stelltrieb (7) der Höhe nach verstellbar ist.

4. Skischuh nach einem der Ansprüche 1 bis 3, dadurch gekennzeichnet, daß das Futterstück (3) mit dem (den) Lappen (4) zumindest bereichsweise biegeelastisch ausgebildet ist.

## Claims

1. A skiing boot comprising a shell (1), which constitutes a sole (2), and at least one lining piece (3), which is disposed within the shell (1) in the forefoot region and comprises at least one flap (4), which extends along one side wall (6) of the shell (1) towards the sole (2) and serves to laterally retain the foot and is adjustable relative to the shell (1) by an adjusting drive (7), characterized in that the side wall (6) of the shell (1) comprises a run-up surface (3) for the flap (4) of the lining piece (3), which run-up surface extends inwardly towards the sole (2), and the lining piece (3) is adjustable inside the shell (1) for a movement of the flap (4) along the run-up surface (5) by the adjusting mechanism (7).

2. A skiing boot according to claim 1, characterized in that the lining piece (3) comprises at least two flaps (4), which are oppsite to each other, and which bear on run-up surfaces (5) of the opposite side walls (6) of the shell (1).

3. A skiing boot according to claim 1 or 2, characterized in that the lining piece (3) is adjustable in height by the adjusting drive (7).

4. A skiing boot according to any of claims 1 to 3, characterized in that the lining piece (3) with the flap(s) (4) is resiliently flexible at least in part.

## Revendications

1. Chaussure de ski comprenant une coque (1) qui forme une semelle (2) et au moins une garniture (3) disposée à l'intérieur de la coque, dans la région de l'avant- pied, et qui présente au moins une patte (4) qui s'étend le long d'une paroi latérale (6) de la coque (1) en se dirigeant vers la semelle (2) pour assurer le maintien latéral du pied et que l'on peut déplacer par rapport à la coque (1) au moyen d'un mécanisme de réglage (7),
caractérisée par le fait que la paroi latérale (6) de la coque (1) présente une surface de portée (5) qui s'étend vers l'intérieur en se dirigeant vers la semelle (2) et sur laquelle porte la patte (4) de la garniture (3) et par le fait que l'on peut déplacer la garniture (3) à l'intérieur de la coque (1) au moyen d'un mécanisme de réglage (7) de manière à faire circuler la patte (4) le long de la surface de portée (5).

2. Chaussure de ski selon la revendication 1, caractérisée par le fait que la garniture (3) présente au moins deux pattes (4) opposées l'une à l'autre, qui s'appuient sur des surfaces de portée (5) des parois latérales opposées (6) de la coque (1).

3. Chaussure de ski selon la revendication 1 ou 2,
caractérisée par le fait que l'on peut régler la garniture (3) en hauteur au moyen du mécanisme de réglage (7).

4. Chaussure de ski selon l'une des revendications 1 à 3,
caractérisée par le fait que la garniture (3), avec la ou les patte(s) (4), est de constitution élastique en flexion, du moins par endroits.
